# EUROPÄISCHE PATENTSCHRIFT

(11) **EP 1 882 562 B1**
(45) Veröffentlichungstag und Bekanntmachung des Hinweises auf die Patenterteilung: **09.03.2011**
(21) Anmeldenummer: 07111232.0
(22) Anmeldetag: 28.06.2007
(51) Int. Cl.: B26D 5/00, B26F 1/40

(54) **Bogenstanz- und -prägemaschine**
Cutting and scoring press for sheet material
Presse de découpage et de rainurage de matériau en feuilles

(30) Priorität: 26.07.2006 DE 102006034509; 26.07.2006 DE 102006034511; 26.03.2007 DE 102007014313
(43) Veröffentlichungstag der Anmeldung: 30.01.2008
(73) Patentinhaber: Heidelberger Druckmaschinen Aktiengesellschaft, 69115 Heidelberg (DE)
(72) Erfinder: Dr. Frank, Hendrik, 41812 Erkelenz (DE)
(74) Vertreter: Franzen, Peter

(56) Entgegenhaltungen:
- EP-A- 0 439 414
- WO-A-99/28118
- DE-A1- 3 044 083
- DE-A1- 3 313 790
- DE-U1- 7 611 968
- GB-A- 974 660
- US-A- 2 444 050
- US-A- 4 571 231
- US-B1- 6 332 388
- US-B1- 6 435 067

## Beschreibung

Die vorliegende Erfindung betrifft eine Bogenstanz- und -prägemaschine gemäß dem Oberbegriff von Anspruch 1. Eine derartige Maschine wird in der WO 99/28118 A offenbart.

Als Stanzen wird das Schneiden mit in sich geschlossenen, geometrischen Zuschnittsformen bezeichnet, die kreisförmig, oval oder mehreckig sowie Fantasieformen aller Art sein können. Auch die in der Druckweiterverarbeitung geübten Praktiken wie Stanzen mit Locheisen, Ecken abstoßen und Register stanzen werden zu diesem Bereich gezählt. Die Stanzung erfolgt gegen eine Stanzunterlage oder gegen Stempel, teilweise sind es auch Schervorgänge (vgl. Druckweiterverarbeitung, Ausbildungsleitfaden für Buchbinder, Bundesverband Druck e. V. 1996, Seite 351 ff.).

Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführungen handelt (etwa Verpackungen für Kosmetik, Zigaretten, Pharmazie, Lebensmittel etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich.

Diesen Ansprüchen wird das Flachbettstanzen am besten gerecht. Dabei werden die gedruckten und auf einer Palette gestapelten Bogen der Stanzmaschine zugeführt. In der Maschine erfolgt in einer Vereinzelungseinrichtung zunächst die Vereinzelung der zu stanzenden Bogen, die dann anschließend in einer Ausrichteinrichtung passgenau ausgerichtet, von einem Greiferwagen übernommen und exakt in der Stanzeinrichtung positioniert werden. Die Greiferwagen können hierbei an endlosen Ketten durch die Maschine bewegt werden oder aber durch Linearantriebe angetrieben werden.

Die Stanzeinrichtung besteht üblicherweise aus einem mit einer Gegenplatte versehenen ruhenden Tisch und einem mit Stanz- und Rillwerkzeugen versehenen über einen Hubantrieb senkrecht zur Gegenplatte auf und ab beweglichen Tisch. Durch diese Auf- und-abbewegung wird aus den taktweise zwischen den Tischflächen hindurch geführten Bögen die Nutzen ausgestanzt und gleichzeitig die zum sauberen Falten notwendigen Rillen eingedrückt.

In einer nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Ein Antrieb für eine Bogenstanz- und -prägemaschine ist aus der DE 30 44 083 A1 bekannt. Die hierin beschriebene Maschine besitzt einen festen Untertisch und einen auf und ab beweglichen Obertisch zum Stanzen von Bögen aus Papier, Pappe und dergleichen. Die Bewegung des auf und ab beweglichen Obertisches wird über Rollen realisiert, die auf zwei über dem Tisch angeordneten Exzenterwellen angeordnet sind. Der Obertisch liegt mit Federkraft gegen die Rollen auf der Exzenterwelle an. Durch eine Drehbewegung der Exzenterwellen wird der Obertisch senkrecht gegen den Untertisch bewegt. Durch den Exzenterantrieb ergibt sich im zeitlichen Verlauf eine im Wesentlichen sinusförmige Hubbewegung des Obertisches.

Aus der DE 33 13 790 C2 ist ein weiterer Antrieb für eine Bogenstanz- und - prägemaschine bekannt. Die Tiegelstanzpresse weist einen ersten, fest in einem Maschinengestell angeordneten Tiegel und einen zweiten, gegen den ersten zustellbaren Tiegel auf, der über vier an diesem gelenkig angreifende Kniehebel in Zustellrichtung verstellbar ist. Die Kniehebel stützen sich jeweils über ein Stützgelenk gegen das Maschinengestell ab und werden durch einen Nockentrieb beaufschlagt.

Bei den bekannten Antrieben ist die erzeugte Hubbewegung wegen eines gemeinsamen Antriebs mit der Förderbewegung gekoppelt. Nachteilig an dieser Lösung ist der konstruktionsbedingte Einsatz von großen Massen im Bereich des Exzenter- oder Kniehebelsystems und die geringe Flexibilität in der Steuerung der Hubbewegung relativ zur Förderbewegung und somit die Möglichkeit zur Optimierung des Stanzprozesses.

Eine alternative Lösung zum Aufbringen der Stanzkraft ist in der DE-GM 76 11 968 beschrieben; die Bogen werden hierbei jedoch nicht gefördert. Ein im Maschinenunterteil befindlicher und zum Stanzwerkzeug mittig angeordneter hydraulischer Zylinder wirkt mittels eines symmetrischen Hebels und mittels zweier geführter Stangen auf den Obertisch einer Stanze. Nachteilig an dieser Lösung sind die aufwendige Konstruktion zur Kraftübertragung und die geringe Möglichkeit zur Anpassung der Stanzkraft.

Aufgabe der vorliegenden Erfindung ist es, eine Bogenstanz- und -prägemaschine zu schaffen, die mehrere Bearbeitungsstationen hat, deren Hub unabhängig vom Förderweg der Bogen ist.

Gelöst wird diese Aufgabe durch eine Bogenstanz- und -prägemaschine gemäß dem Anspruch 1.

In der erfindungsgemäßen Ausführung werden die zustellbaren Werkzeuge über separate Antriebe bewegt. Dies ermöglicht es, die separaten Antriebe getrennt anzusteuern. Über einen Lageregelkreis ist es dann möglich, die Hubbewegung eines jeden Werkzeugs individuell anzusteuern.

In einer bevorzugten Ausführungsform sind die separaten Antriebe Hydraulikzylinder. Um die Druckanschlüsse an den Zylindern nicht mit zu bewegen, wird der Kolben am bewegten Teil befestigt und der Zylinder am Gestell. Das zustellbare Werkzeug kann hierbei über einen oder mehrere Hydraulikzylinder bewegt werden. bei mehreren Zylindern können Materialunebenheiten oder lokale Materialdefizite kompensiert werden, besonders wenn man die Hydraulikzylinder frei am zustellbaren Tiegel positionierbar macht und sie gegebenenfalls unterschiedlich stark auslegt. Auch eine individuelle Lage- und Druckregelung kann die Maschinenrüstzeit bei Auftragsumstellung verkürzen. Hierbei ist es möglich, über die Hydraulikzylinder entweder den Obertisch oder aber den Untertisch anzutreiben.

Vorteilhafterweise werden die individuellen Einstellungen der Werkzeuge in Abhängigkeit von einem globalen Maschinenwinkel bestimmt, der beispielsweise über einen Sollwertgenerator erzeugt wird.

Zur Lageregelung kann beispielsweise eine Widerstandssteuerung eingesetzt werden, bei der der Zufluss in die Zylinder über Ventile geregelt wird.

In einer besonders bevorzugten Ausführungsform wird zur Lageregelung eine Verdrängersteuerung eingesetzt, die den Zufluss in die Zylinder über eine Verstellpumpe regelt. Durch den Wegfall der Ventile zur Regelung des Zu- und Abflusses des Druckmediums in die Zylinder ist es so möglich, den Wirkungsgrad zu verbessern.

In einer alternativen Ausführungsform wird auf die Hydraulik verzichtet. Die Hubbewegung des zustellbaren Werkzeugs erfolgt in bekannter Weise über Exzenterantriebe oder Kniehebelantriebe. Der große Leistungsfluss erfolgt vom Pressenantrieb an die Exzenterwellen; lediglich ein kleiner Anteil der Leistung muss über eine mechanische Synchronisation laufen. Die Synchronisation erfolgt vorteilhafterweise über ein Verbindungsgetriebe zwischen Pressenantrieb und einer Königswelle.

In einer alternativen vorteilhaften Ausgestaltung erfolgt die Synchronisation über die einzeln als Servoantriebe geregelten Antriebsmotoren. Hierdurch wird eine einfache Synchronisation möglich.

Auch Kombinationen von mechanisch und hydraulisch angetriebenen Werkzeugen sind möglich.

In einer besonders bevorzugten Ausführungsform ist die Transportvorrichtung zum Transportieren der Bogen durch die einzelnen Bearbeitungsstationen als Linearantrieb ausgebildet.

In den Zeichnungen sind bevorzugte Ausführungen der erfindungsgemäßen Bogenstanz- und -prägemaschine dargestellt.

Es zeigen:
- Fig. 1: den prinzipiellen Aufbau einer Bogenstanz- und -prägemaschine in schematischer Darstellung
- Fig. 2: eine Stanz- bzw. Prägestation mit hydraulisch angetriebenen zustellbarem Tiegel in schematischer Darstellung
- Fig. 3: die individuellen Bewegungsabläufe mehrer Stanz- bzw. Prägestationen mit hydraulisch angetriebenen zustellbaren Werkzeugen in schematischer Darstellung
- Fig. 4: schematische Darstellung der Steuerung der individuellen Bewegungsabläufe
- Fig. 5: eine schematische Darstellung mechanisch angetriebener Pressenantriebe
- Fig. 6: eine schematische Darstellung der Synchronisation mechanisch angetriebener Pressenantriebe
- Fig. 7: einen geschlossenen Regelkreis zur Ansteuerung der mechanisch angetriebenen Pressenantriebe

In Fig. 1 ist der prinzipielle Aufbau einer Bogenstanz- und -prägemaschine 100 zum Stanzen, Ausbrechen und Ablegen von Bögen aus Papier, Pappe und dergleichen dargestellt. Die Stanz- und -prägemaschine 100 besitzt beispielsweise einen Anleger 1, zwei Stanz- und / oder Prägestationen 2, 2', eine Ausbrechstation 3 und einen Ausleger 4, die von einem gemeinsamen Maschinengehäuse 5 getragen und umschlossen werden.

Die Bogen 6 werden durch einen Anleger 1 von einem Stapel vereinzelt und über einen Zuführtisch 16 der Bogenstanz- und -prägemaschine 100 zugeführt und von Greifern an ihrer Vorderkante ergriffen und intermittierend in Bogenförderrichtung F durch die verschiedenen Stationen 2, 2', 3 und 4 der Stanz- und Prägemaschine 100 hindurchgezogen. Die Greifer sind hierbei an Greiferstangen, diese an Greiferwagen 8 und diese wiederum an einem Transportsystem 7 befestigt.

Die Stanz- und / oder Prägestationen 2, 2' bestehen aus einem Untertisch 9 und einem Obertisch 10. Der Untertisch 9 ist fest im Maschinengestell gelagert und mit einer nicht näher dargstellten Gegenplatte zu den Stanzmessern versehen. Der Obertisch ist vertikal hin- und her bewegbar gelagert und ist mit den Stanz- und Rillmessern versehen.

Die Greiferwagen 8 mit den Greifern transportieren den Bogen 6 von den Stanz- und Prägestationen 2, 2' in die nachfolgende Ausbrechstation 3, die mit Ausbrechwerkzeugen ausgestattet ist. In der Ausbrechstation 3 werden mit Hilfe der Ausbrechwerkzeuge die nicht benötigten Abfallstücke aus dem Bogen 6 nach unten herausgestoßen, wodurch die Abfallstücke 11 in einen unter der Station eingeschobenen behälterartigen Wagen 12 fallen.

Von der Ausbrechstation 3 gelangt der Bogen in den Ausleger 4, wo der Bogen entweder nur einfach abgelegt wird, oder aber gleichzeitig eine Trennung in einzelne Nutzen erfolgt. Der Ausleger 4 kann auch eine Palette 13 enthalten, auf der die einzelnen Bögen in Form eines Stapels 14 aufgestapelt werden, so dass nach Erreichen einer bestimmten Stapelhöhe die Paletten mit den aufgestapelten Bögen 14 aus dem Bereich der Stanz- und -prägemaschine 100 weggefahren werden können.

Fig. 2 zeigt eine der Bearbeitungsstationen 2, 2', beispielsweise Stanz- oder Prägestationen, einer erfindungsgemäßen Bogenstanz- und -prägemaschine 100. Der zu bearbeitende Bogen 6 wird durch die Fördereinrichtung 7, 8 in Förderrichtung des Bogens F in die Bearbeitungsstation 2, 2' transportiert. Die Bearbeitungsstationen weisen einen zustellbaren Obertisch 10 und einen gehäusefesten Untertisch 9 auf. Vier Hydraulikzylinder 16 zum Aufbringen der Stanzkraft auf das Stanzwerkzeug befinden sich im Maschinenunterteil. Die Hydraulikzylinder 16 sind zum einen mit dem Obertisch 10 verbunden und zum anderen im Maschinengehäuse der Bogenstanz- und -prägemaschine gelagert. Die Hydraulikzylinder 16 bewirken einen Stanzhub h, durch welchen der Obertisch 10 gegen den festen Untertisch 9 bewegt wird.

Fig. 3 zeigt die individuellen Bewegungsabläufe mehrerer Bearbeitungsstationen mit hydraulisch angetriebenen zustellbaren Tiegeln. Die Obertische 10, 10', 10" werden jeweils von einem oder mehreren (im Ausführungsbeispiel sind jeweils zwei eingezeichnet) hydraulischen Zylindern 16 angerieben. Um die Druckanschlüsse an den Zylindern nicht mitzubewegen, wird der Kolben am bewegten Teil (hier am Obertisch 10, 10', 10") befestigt, der Zylinder am Maschinengestell. Die Obertische 10, 10', 10" beschreiben jeweils eine Bewegung in der Koordinate Z, wobei die Bewegungen z, z', z" von Obertisch zu Obertisch individuell steuerbar sein können, in Abhängigkeit vom zu bearbeitenden Auftrag und der momentanen Situation in der Bearbeitungsstation. Die Bewegungen der Greiferwagen 8, 8', 8" werden durch die Pfeile x, x', x" dargestellt.

In Fig. 4 ist die Steuerung der einzelnen Komponenten schematisch dargestellt. Aus einem Sollwertgenerator 17, der den globalen Maschinenreferenzwinkel α_{ref}, der den Maschinentakt und die Maschinenpositionen referenziert, erzeugt, wird individuell ein Sollreferenzwert
_{z2,ref} für den Obertisch 10 der Station 2,
_{z2'ref} für den Obertisch 10' der Station 2',
_{z2",ref} für den Obertisch 10" der Station"
usw. erzeugt.

Ausgehend von diesem zentralen Sollwertgenerator 17 wird somit ein Referenzwert "Maschinenwinkel" definiert, der den einzelnen Stationen sowie dem Antriebssystem, welches beispielsweise aus mehreren Linearantrieben bestehen kann, als Eingangsgröße für ihre jeweilige Regelung dient. Auf den erzeugten Sollreferenzwert werden dann die Obertische im Lageregelkreis eingeregelt. Die Regelung einzelner solcher hydrostatischer Antriebe ist bekannt und beispielsweise in den Skripten zur Hydraulik: Murrenhoff, H.: Grundlagen der Fluidtechnik, Band 1: Hydraulik, 4. Auflage 2005; Murrenhoff, H.: Servohydraulik, 2. Auflage 2002, beschrieben.

Statt eines bewegten Obertisches 10, 10', 10" kann auch ein bewegter Untertisch 9, 9', 9" verwendet werden.
Anstatt zweier Zylinder 16 kann ein Zylinder oder aber auch mehr als zwei Zylinder zum Antrieb verwendet werden.
Die Zylinder 16 können mehr oder minder frei auf dem Obertisch positioniert werden.
Die Zylinder können verschieden stark ausgelegt sein.
Die Zylinder können individuell in Lage und Druck geregelt werden, um auf Unebenheiten oder lokale Materialdefizite zu reagieren.
Zur Lageregelung kann eine Verdrängersteuerung (Regelung des Zuflusses in den Zylinder über eine Verstellpumpe) oder eine Widerstandssteuerung (Regelung des Zuflusses in die Zylinder über Ventile) eingesetzt werden.

Eine Alternative bietet der Einsatz mehrerer mechanischer und aufeinander synchronisierter Pressenantriebe.

Die Fig. 5 und 6 zeigen in schematischer Darstellung mechanisch angetriebene Stanz- bzw. Prägestationen 2 und 2', denen jeweils weitere beliebige Stationen in Pfeilrichtung A vorgelagert oder in Pfeilrichtung B nachgelagert sein können. Die dargestellten Stanz- bzw. Prägestationen 2 und 2' sowie eventuelle vor- oder nachgelagerte Stationen weisen pro zustellbarem Tiegel 10, 10' je einen Pressenantrieb 19, 19' auf, welcher in nicht näher dargestellter, bekannter Weise aus einer Schwungscheibe, Kupplung und Anbindung an das Getriebe besteht, welches den Obertisch 10, 10' über Exzenterwellen 22, 22' bewegt. Der Pressenantrieb wird hierbei beispielsweise über ein Untersetzungsgetriebe 20, 20' von einem Antriebsmotor 18, 18' angetrieben. Der Leistungsfluss erfolgt hierbei von der Schwungscheibe direkt zum Tiegel. Zur Synchronisation der einzelnen Pressenantriebe ist ein kleines Getriebe 26, 26' vorgesehen, was keine großen Leistungen zu übertragen hat und die Pressenantriebe 19, 19' mit z. B. einer Königswelle 21 zur Synchronisation verbindet.

Alternativ ist es auch möglich, die Synchronisation über einzeln als Servoantriebe geregelte Antriebsmotoren für die Schwungscheibe vorzusehen.

Fig. 7 zeigt den Regelkreis zur Ansteuerung der Pressenantriebe. Wie ersichtlich, findet sowohl eine Drehzahlregelung als auch eine Lageregelung statt.

Über den Regelkreis gemäß Fig. 7 werden die Regelgröße αₑₓ dem Sollwerte α_{ref} nachgeführt. Dabei wird die Größe ω_{ref} in Form einer Sollwertaufschaltung zur Vermeidung von Schleppfehlern genutzt. ω_{ref} ist die erste Ableitung des Sollwertes α_{ref} nach der Zeit.

Der Vergleich der Werte αₑₓ und α_{ref} erfolgt durch ein Subtraktionsglied. Über ein nachfolgendes Proportionalglied (25) wird die Regelabweichung α_{diff} verstärkt und als ω_{ref}' zu ω̅_{ref} addiert. von dieser Summe wird ωₑₓ abgezogen, um eine Regelabweichung ω_{diff} zu generieren. Diese Regelabweichung ω_{diff} wird z. B. über ein PI-Glied (23) zur Vermeidung von bleibenden Regelabweichungen zu einem Motormomentensollwert M_{ref} weiterverarbeitet. Die Übertragungsfunktionen (27), (28) symbolisieren das dynamische Verhalten von Stromregler (Motorregler) und dem zu regelnden mechanischen System.
Der Bewegungszustand (αₑₓ und ωₑₓ) wird von einem Positionssensor 29 erfasst. Der Ausgang dieses Positionssensors ist der Positionswert αₑₓ. αₑₓ wird als Rückmeldewert dem Subtraktionsglied (S1) für den Vergleich mit α_{ref} zugeführt. Weiterhin wird im Differenzierer (24) die zeitliche Ableitung von α_{ref} gebildet, um als ω̅ₑₓ dem Subtraktionsglied (S2) zugeführt zu werden.

### Bezugszeichenliste

- 1: Anleger
- 2, 2', 2": Bearbeitungsstation
- 3: Ausbrechstation
- 4: Ausleger
- 5: Maschinengehäuse
- 6: Bogen
- 7: Transportsystem
- 8, 8', 8": Greiferwagen
- 9, 9', 9": Untertisch
- 10, 10', 10": Obertisch
- 11: Abfallstücke
- 12: Wagen
- 13: Palette
- 14: Stapel
- 15: Bogenlaufebene
- 16, 16', 16": Hydraulikzylinder
- 17: Sollwertgenerator
- 18, 18': Antriebsmotor
- 19, 19': Pressenantrieb
- 20, 20': Untersetzungsgetriebe
- 21: Königswelle
- 22, 22': Exzenterwellen
- 23: Proportional-/Integralregler
- 24: Differenzierer
- 25: Proportionalregler
- 26, 26': Verbindungsgetriebe zwischen Pressenantrieb und Königswelle
- 27: Motorregler
- 28: Mechanik
- 29: Positionssensor

- 100: Bogenstanz- und -prägemaschine

- A: Pfeil
- B: Pfeil
- F: Bogenförderrichtung
- x, x', x": Bewegung der Greiferwagen

- z, z', z": Hubbewegung des Obertisches

- α_{ref}: Maschinenreferenzwinkel
- α_{diff}: Regelabweichung
- ω_{ref}: Maschinenreferenzdrehzahl
- ω_{ref}: Regelabweichung
- αₑₓ: Exzenterwellenwinkel
- ωₑₓ: Exzenterwellendrehzahl

- S1, S2: Subtraktionsglied

## Patentansprüche

1. Bogenstanz- und -prägemaschine zur Bearbeitung von Bogen aus Papier, Pappe und dergleichen mit mehreren Bearbeitungsstationen, die ein gestellfestes Werkzeug und ein zustellbares Werkzeug aufweisen und einer Transportvorrichtung zum Transportieren der Bogen durch die einzelnen Bearbeitungsstationen,
**dadurch gekennzeichnet,**
**dass** die zustellbaren Werkzeuge jeweils über separate Antriebe bewegt werden, wobei die separaten Antriebe über einen Lagereaelkreis derart angesteuert werden, dass die Hubbewegung der zustellbaren Werkzeug einer jeden Bearbeitungsstation individuell einstellbar ist.

2. Bogenstanz- und -prägemaschine nach Anspruch 1,
**dadurch gekennzeichnet,**
**dass** die separaten Antriebe Hydraulikzylinder sind.

3. Bogenstanz- und prägemaschine nach Anspruch 1 oder 2,
**dadurch gekennzeichnet,**
**dass** die Kolben der Hydraulikzylinder am zustellbaren Werkzeug und die Zylinder am Gestell befestigt sind.

4. Bogenstanz- und -prägemaschine nach einem der vorhergehenden Ansprüche,
**dadurch gekennzeichnet,**
**dass** der Sollwert für die Bewegung des zustellbaren Werkzeugs individuell in Abhängigkeit von einem globalen Maschinenwinkel, der von einem Sollwert-Generator erzeugt wird, bestimmt wird.

5. Bogenstanz- und -prägemaschine nach einem der vorhergehenden Ansprüche,
**dadurch gekennzeichnet,**
**dass** der Obertisch das zustellbare Werkzeug trägt.

6. Bogenstanz- und -prägemaschine nach einem der vorhergehenden Ansprüche,
**dadurch gekennzeichnet,**
**dass** der Untertisch das zustellbare Werkzeug trägt.

7. Bogenstanz- und -prägemaschine nach einem der vorhergehenden Ansprüche,
**dadurch gekennzeichnet,**
**dass** das zustellbare Werkzeug über mindestens einen Hydraulikzylinder bewegt wird.

8. Bogenstanz- und -prägemaschine nach einem der vorhergehenden Ansprüche,
**dadurch gekennzeichnet,**
**dass** das zustellbare Werkzeug über mehrere Hydraulikzylinder bewegt wird.

9. Bogenstanz- und -prägemaschine nach Anspruch 8,
**dadurch gekennzeichnet,**
**dass** die Hydraulikzylinder bezüglich ihres Angriffspunktes frei am zustellbaren Werkzeug positionierbar sind.

10. Bogenstanz- und -prägemaschine nach Anspruch 8,
**dadurch gekennzeichnet,**
**dass** die Zylinder verschieden stark ausgelegt sein können.

11. Bogenstanz- und -prägemaschine nach Anspruch 8,
**dadurch gekennzeichnet,**
**dass** die Zylinder hinsichtlich Lage und Druck individuell geregelt sind.

12. Bogenstanz- und -prägemaschine nach einem der vorhergehenden Ansprüche,
**dadurch gekennzeichnet,**
**dass** zur Lageregelung eine Verdrängersteuerung eingesetzt wird.

13. Bogenstanz- und -prägemaschine nach einem der Ansprüche 1 bis 10,
**dadurch gekennzeichnet,**
**dass** zur Lageregelung eine Widerstandssteuerung eingesetzt wird.

14. Bogenstanz- und -prägemaschine nach Anspruch 1,
**dadurch gekennzeichnet,**
**dass** das zustellbare Werkzeug jeweils über einen Schwungscheibenantrieb angetrieben werden.

15. Bogenstanz- und -prägemaschine nach Anspruch 14,
**dadurch gekennzeichnet,**
**dass** der Leistungsfluss von der Schwungscheibe direkt zum Werkzeug gekoppelt ist.

16. Bogenstanz- und -prägemaschine nach Anspruch 15,
**dadurch gekennzeichnet,**
**dass** zur Synchronisation der verschiedenen Antriebe ein kleines Getriebe vorgesehen ist, das keine großen Leistungen übertragen muss.

17. Bogenstanz- und -prägemaschine nach Anspruch 16,
**dadurch gekennzeichnet,**
**dass** das Getriebe als Königswelle ausgebildet ist.

18. Boaenstanz- und prägemaschine nach Anspruch 15,
**dadurch gekennzeichnet,**
**dass** die Synchronisation über einzeln als Servoantriebe geregelte Antriebsmotoren für die Schwungscheiben erfolgt.

19. Bogenstanz- und -prägemaschine nach Anspruch 1,
**dadurch gekennzeichnet,**
**dass** mindestens ein zustellbares Werkzeug mechanisch angetrieben wird.

20. Bogenstanz- und -prägemaschine nach Anspruch 1,
**dadurch gekennzeichnet,**
**dass** mindestens ein zustellbares Werkzeug hydraulisch angetrieben wird.

21. Bogenstanz- und -prägemaschine nach einem der vorhergehenden Anspruche,
**dadurch gekennzeichnet,**
**dass** die Transportvorrichtung zum Transportieren der Bogen durch die einzelnen Bearbeitungsstationen aus mindestens einem Linearantrieb besteht.

22. Bogenstanz- und -prägemaschine nach einem der vorhergehenden Ansprüche,
**dadurch gekennzeichnet,**
**dass** die Bearbeitungsstationen mindestens eine Stanz- und / oder Prägestation umfassen.

## Claims

1. Sheet-fed die-cutting and embossing machine for processing sheets of paper, board and the like, with multiple processing stations that include a tool that is fixed to the frame and a movable tool and with a transport device for transporting the sheets through the individual processing stations,
**characterized by**
the fact that the movable tools are moved by respective separate drives, which are controlled by closed-loop position control in such a way that the lifting movement of the movable tool of each of the processing stations is individually adjustable.

2. Sheet-fed die-cutting and embossing machine according to Claim 1,
**characterized by**
the fact that the separate drives are hydraulic cylinders.

3. Sheet-fed die-cutting and embossing machine according to Claim 1 or 2,
**characterized by**
the fact that the pistons of the hydraulic cylinders are fixed to the movable tool and the cylinders are fixed to the frame.

4. Sheet-fed die-cutting and embossing machine according to any one of the preceding claims,
**characterized by**
the fact that the desired value for the movement of the movable tool is defined individually as a function of a global machine angle generated by a desired-value generator.

5. Sheet-fed die-cutting and embossing machine according to any one of the preceding claims,
**characterized by**
the fact that the upper table carries the movable tool.

6. Sheet-fed die-cutting and embossing machine according to any one of the preceding claims,
**characterized by**
the fact that the lower table carries the movable tool.

7. Sheet-fed die-cutting and embossing machine according to any one of the preceding claims,
**characterized by**
the fact that the movable tool is moved via at least one hydraulic cylinder.

8. Sheet-fed die-cutting and embossing machine according to any one of the preceding claims,
**characterized by**
the fact that the movable tool is moved via multiple hydraulic cylinders.

9. Sheet-fed die-cutting and embossing machine according to Claim 8,
**characterized by**
the fact that, in terms of their point of engagement, the hydraulic cylinders are freely positionable on the movable tool.

10. Sheet-fed die-cutting and embossing machine according to Claim 8,
**characterized by**
the fact that the cylinders may be designed to have different strengths.

11. Sheet-fed die-cutting and embossing machine according to Claim 8,
**characterized by**
the fact that in terms of position and pressure, the cylinders are subject to individual closed-loop control.

12. Sheet-fed die-cutting and embossing machine according to Claim 8,
**characterized by**
the fact that a pump-controlled system is used for the purpose of closed-loop position control.

13. Sheet-fed die-cutting and embossing machine according to any one of Claims 1 to 10,
**characterized by**
the fact that a resistance-controlled system is used for the purpose of closed-loop position control.

14. Sheet-fed die-cutting and embossing machine according to Claim 1,
**characterized by**
the fact that each movable tool is driven by a respective flywheel drive.

15. Sheet-fed die-cutting and embossing machine according to Claim 14,
**characterized by**
the fact that the power flow of the flywheel is directly coupled to the tool.

16. Sheet-fed die-cutting and embossing machine according to Claim 14,
**characterized by**
the fact that to synchronize the various drives, a small gearing mechanism is provided that does not have to transmit much power.

17. Sheet-fed die-cutting and embossing machine according to Claim 16,
**characterized by**
the fact that the gearing mechanism is designed as a vertical shaft.

18. Sheet-fed die-cutting and embossing machine according to Claim 15,
**characterized by**
the fact that the synchronization is achieved by drive motors for the flywheels, the individual drive motors being individually driven as servo drives.

19. Sheet-fed die-cutting and embossing machine according to Claim 1,
**characterized by**
the fact that at least one movable tool is driven mechanically.

20. Sheet-fed die-cutting and embossing machine according to Claim 1,
**characterized by**
the fact that at least one movable tool is driven hydraulically.

21. Sheet-fed die-cutting and embossing machine according to any one of the preceding claims,
**characterized by**
the fact that the transport device for transporting the sheets through the individual processing stations consists of at least one linear drive.

22. Sheet-fed die-cutting and embossing machine according to any one of the preceding claims,
**characterized by**
the fact that the processing stations include at least one die-cutting and/or embossing station.

## Revendications

1. Presse de découpage et de rainurage pour le traitement de feuilles en papier, carton et similaire avec plusieurs unités de traitement qui présentent un outil solidaire du bâti et un outil mobile et avec un dispositif de transport pour le transport des feuilles à travers les différentes stations de traitement,
**caractérisé en ce que** les outils réglables sont déplacés respectivement par des entraînements séparés, les entraînements séparés étant entraînés par un circuit de réglage de position de sorte que le mouvement de levage des outils réglables de chaque station de traitement est réglable individuellement.

2. Presse de découpage et de rainurage selon la revendication 1, **caractérisé en ce que** les entraînements séparés sont des vérins hydrauliques.

3. Presse de découpage et de rainurage selon la revendication 1 ou 2, **caractérisée en ce que** les pistons des vérins hydrauliques sont fixés sur l'outil réglable et les vérins sur le bâti.

4. Presse de découpage et de rainurage selon l'une des revendications précédentes, **caractérisée en ce que** la valeur de consigne pour le mouvement de l'outil réglable est déterminée individuellement en fonction d'un angle global de machine qui est généré par un générateur de valeurs de consigne.

5. Presse de découpage et de rainurage selon l'une des revendications précédentes, **caractérisée en ce que** le plateau supérieur porte l'outil réglable.

6. Presse de découpage et de rainurage selon l'une des revendications précédentes, **caractérisée en ce que** le plateau inférieur porte l'outil réglable.

7. Presse de découpage et de rainurage selon l'une des revendications précédentes, **caractérisée en ce que** l'outil réglable est déplacé par au moins un vérin hydraulique.

8. Presse de découpage et de rainurage selon l'une des revendications précédentes, **caractérisée en ce que** l'outil réglable est déplacé par au moins plusieurs vérins hydrauliques.

9. Presse de découpage et de rainurage selon la revendication 8, **caractérisé en ce que** les vérins hydrauliques sont positionnables par rapport à leur point d'attaque librement sur l'outil réglable.

10. Presse de découpage et de rainurage selon la revendication 8, **caractérisé en ce que** les vérins peuvent être réglés avec des forces différentes.

11. Presse de découpage et de rainurage selon la revendication 8, **caractérisé en ce que** les vérins sont réglés individuellement en termes de position et de pression.

12. Presse de découpage et de rainurage selon l'une des revendications précédentes, **caractérisée en ce qu'**une commande de refoulement est utilisée pour la régulation de position.

13. Presse de découpage et de rainurage selon l'une des revendications 1 à 10, **caractérisée en ce qu'**une commande de résistance est utilisée pour la régulation de position.

14. Presse de découpage et de rainurage selon la revendication 1, **caractérisée en ce que** l'outil réglable est entraîné par un entraînement de poulie-volant.

15. Presse de découpage et de rainurage selon la revendication 14, **caractérisé en ce que** le débit de puissance de la poulie-volant est accouplé directement à l'outil.

16. Presse de découpage et de rainurage selon la revendication 15, **caractérisé en ce que** pour la synchronisation des différents entraînements, il est prévu un petit engrenage qui ne doit pas transmettre den grande puissances.

17. Presse de découpage et de rainurage selon la revendication 16, **caractérisé en ce que** l'engrenage est réalisé comme un arbre tour.

18. Presse de découpage et de rainurage selon la revendication 15, **caractérisé en ce que** la synchronisation s'effectue par des moteurs d'entraînement régulés comme des servomoteurs pour les poulies-volants.

19. Presse de découpage et de rainurage selon la revendication 1, **caractérisé en ce qu'**au moins un outil réglable est entraîné mécaniquement.

20. Presse de découpage et de rainurage selon la revendication 1, **caractérisé en ce qu'**au moins un outil réglable est entraîné hydrauliquement.

21. Presse de découpage et de rainurage selon l'une des revendications précédentes, **caractérisée en ce que** le dispositif de transport pour le transport des feuilles à travers les stations de traitement se compose d'au moins un entraînement linéaire.

22. Presse de découpage et de rainurage selon l'une des revendications précédentes, **caractérisée en ce que** les stations de traitement comprennent au moins une station de découpe et/ou de rainurage.
